# EUROPÄISCHE PATENTSCHRIFT

(11) **EP 1 036 401 B1**
(45) Veröffentlichungstag und Bekanntmachung des Hinweises auf die Patenterteilung: **06.02.2002**
(21) Anmeldenummer: 98963371.4
(22) Anmeldetag: 23.11.1998
(51) Int. Cl.: H01H 71/46, H01H 83/12

(54) **SCHALTGERÄTEEINHEIT MIT VOREILENDEM HILFSSCHALTER**
SWITCHGEAR UNIT WITH LEADING AUXILIARY SWITCH
UNITE APPAREIL DE COMMUTATION AVEC COMMUTATEUR AUXILIAIRE A AVANCE DE PHASE

(30) Priorität: 05.12.1997 DE 19754071
(43) Veröffentlichungstag der Anmeldung: 20.09.2000
(73) Patentinhaber: SIEMENS AKTIENGESELLSCHAFT, 80333 München (DE)
(72) Erfinder: FREIMUTH, Michael, D-92242 Hirschau (DE)
(86) Internationale Anmeldenummer: DE9803452
(87) Internationale Veröffentlichungsnummer: WO9930340

(56) Entgegenhaltungen:
- DE-U- 7 823 619
- FR-A- 2 684 231

## Beschreibung

Die Erfindung bezieht sich auf eine Schaltgeräteeinheit mit einem Schaltgerät mit einem ersten Betätigungselement und mit einem an das Schaltgerät angekoppelten voreilenden Hilfsschalter mit einem zweiten Betätigungselement.

Eine gattungsgemäße Schaltgeräteeinheit ist von Schaltgeräteherstellern beziehbar. Dabei ist das Schaltgerät ein Leistungsschalter, an dessen Rand als Betätigungselement ein Wippknebel eingebaut ist. Der Wippknebel ermöglicht das Umgreifen am Drehknebel eines Unterspannungsauslösers mit voreilendem Hilfsschalter. Der Drehknebel ist mit einem voreilenden Spiel versehen, so daß zunächst der voreilende Hilfsschalter eingeschaltet wird, bevor der Einschaltvorgang des Leistungsschalters beginnt. Die Drehachsen vom Wippknebel des Leistungsschalters und vom Drehknebel des voreilenden Hilfsschalters liegen dabei auf einer Linie.

Der Erfindung liegt die Aufgabe zugrunde, eine Schaltgeräteeinheit der obengenannten Art zu schaffen, die sich durch einen einfachen Einschaltvorgang mit möglichst nur einer Handbewegung auszeichnet.

Die Aufgabe wird dadurch gelöst, daß das zweite Betätigungselement als Schieber mit einer Kulisse ausgeführt ist, die mit einem Umlenkhebel in Eingriff steht und die bei Betätigung des Schiebers die Position des Umlenkhebels solchermaßen bestimmt, daß der Umlenkhebel einen mit ihm in Wirkverbindung stehenden Kontaktträger in einer ersten Betätigungsphase des Schiebers in die EIN-Stellung von beweglichen Kontakten mit Festkontakten des voreilenden Hilfsschalters bringt und in einer folgenden zweiten Betätigungsphase des Schiebers die EIN-Stellung des Umlenkhebels beibehalten wird und zugleich der Schieber das erste Betätigungselement betätigt.

Vorteilhafte Weiterbildungen der Erfindung sind den Unteransprüchen 2 bis 5 zu entnehmen.

Ein Ausführungsbeispiel der Erfindung wird im folgenden anhand einer Zeichnung näher erläutert. Es zeigen:
- FIG 1: eine Außenansicht einer erfindungsgemäßen Schaltgeräteeinheit mit einem Schaltgerät und einem angekoppelten voreilenden Hilfsschalter und
- FIG 2: eine Innenansicht des voreilenden Hilfsschalters

In FIG 1 ist eine aus einem Schaltgerät 1 und einem Unterspannungsauslöser mit voreilenden Hilfsschalter 2 zusammengesetzte Schaltgeräteeinheit dargestellt. Das Betätigungselement des Schaltgeräts 1 ist als Drehwippe 3 ausgeführt, deren Drehachse hier quer zu den beiden Anschlußreihen 4 gelegen ist, von denen hier nur die Vordere sichtbar ist. Das Betätigungselement des Hilfsschalters 2 ist als Schieber 5 mit einer Druckfläche 6 ausgeführt, die die Drehwippe 3 zumindest teilweise überragt. Die Druckfläche 6 hat einen Abstand 7 zur Drehwippe 3. Der Abstand 7 stellt den voreilenden Weg dar, um den sich der Schieber 5 der Drehwippe 3 annähern muß, bevor er die Drehwippe 3 betätigt. Zur Überwindung dieses Abstands 7 weist die Betätigungsrichtung des Schiebers 5 eine Komponente auf, die parallel zur Anbauwand des Hilfsschalters 2 liegt. Eine weitere Komponente der Betätigungsrichtung des Schiebers 5 liegt in einer Ebene parallel zur Frontwand 8 des Schaltgeräts 1. Diese erleichtert den Einschaltvorgang bei Betätigung der Drehwippe 3.

In FIG 2 ist eine Innenansicht des voreilenden Hilfsschalters 2 dargestellt, der ein Elektromagnetsystem, mehrere Anschlüsse 9, Festkontakte 10, einen Kontaktträger 11 mit beweglichen Kontakten 12, einen Umlenkhebel 13 sowie den bereits genannten Schieber 5 umfaßt. Der Umlenkhebel 13 steht einerseits mit dem Kontaktträger 11 in Wirkverbindung und greift andererseits in eine Kulisse 14 am Schieber 5 ein. Diese Kulisse 14 weist zwei längliche Konturabschnitte 15 und 16 auf, die hier im rechten Winkel zueinander stehen, jedoch auch in einem Winkel von 80 bis 100 °C liegen können. Durch Drücken des Schiebers 5 gleitet der Umlenkhebel 13 zunächst in dem parallel zur Frontwand des Hilfsschalters 2 liegenden Konturabschnitt 15 entlang und dreht sich zugleich unter Mitnahme des Kontaktträgers 11. Bis zum Ende dieser ersten Betätigungsphase läuft der am Umlenkhebel 13 rückseitige, hier nicht sichtbare Zapfen 17 bis zum Richtungswechsel und drückt den Kontaktträger 11 in die EIN-Stellung, in der die beweglichen Kontakte 12 mit den Festkontakten 10 kontaktieren. Durch eine kleine Vertiefung am Ende der Längsführung wird gewährleistet, daß der Schieber 5 seine EIN-Stellung auch durch Einwirkung von Vibration und Stößen nicht ändert. In der zweiten Betätigungsphase des Schiebers 5 gleitet der Zapfen 17 in dem zweiten Konturabschnitt 16 entlang, wobei der Umlenkhebel 13 unverändert seine Schließstellung der Kontakte 10,12 beibehält. Die zweite Betätigungsphase des Schiebers 5 beginnt also im Richtungswechselpunkt 18, in dem zugleich die Druckfläche 6 nach Durchlaufen des Abstandes 7 die Drehwippe 3 erreicht (siehe FIG 1). In der zweiten Betätigungsphase wird die Drehwippe 3 durch die Druckfläche 6 betätigt.

Mit dem Schieber 5 wird also durch bloßes Drücken die Einschaltung des voreilenden Hilfsschalters 2 und des Schaltgeräts 1 mit der Drehwippe 3 erreicht.

Beim Ausschalten hebt die Federkraft der Drehwippe 3 den Betätigungsschieber 5 bis zum Richtungswechselpunkt 18 der Zapfenführung heraus. Danach gelangt dieser durch Einwirkung einer Drehfeder 19 über den Umlenkhebel 13 in seine endgültige Ruhelage.

## Patentansprüche

1. Schaltgeräteinheit mit einem Schaltgerät mit einem ersten Betätigungselement (3) und mit einem an das Schaltgerät (1) angekoppelten voreilenden Hilfsschalter (2) mit einem zweiten Betätigungselement (5), **dadurch gekennzeichnet, daß** das zweite Betätigungselement als Schieber (5) mit einer Kulisse (14) ausgeführt ist, die mit einem Umlenkhebel (13) in Eingriff steht und die bei Betätigung des Schiebers (5) die Position des Umlenkhebels (13) derart bestimmt, daß der Umlenkhebel (13) einen mit ihm in Wirkverbindung stehenden Kontaktträger (11) in einer ersten Betätigungsphase des Schiebers (5) in die EIN-Stellung von beweglichen Kontakten (12) mit Festkontakten (10) des voreilenden Hilfsschalters (2) bringt und in einer folgenden zweiten Betätigungsphase des Schiebers (5) die EIN-Stellung des Umlenkhebels (13) beibehalten wird und zugleich der Schieber (5) das erste Betätigungselement (3) betätigt.

2. Schaltgeräteinheit nach Anspruch 1, **dadurch gekennzeichnet, daß** die Betätigungsrichtung des Schiebers (5) eine erste Komponente parallel zur Anbauwand des Hilfsschalters (2) aufweist.

3. Schaltgeräteinheit nach Anspruch 1 oder 2, **dadurch gekennzeichnet, daß** die Betätigungsrichtung des Schiebers (5) eine in einer Ebene parallel zur Frontwand (8) des Schaltgeräts (1) liegende Komponente aufweist.

4. Schaltgeräteeinheit nach einem der vorangehenden Ansprüche, **dadurch gekennzeichnet, daß** die Kulisse (14) des Schiebers (5) zwei in den Betätigungsphasen durchlaufene Konturabschnitte (15,16) aufweist, die im Winkel von 80 bis 100 °C zueinander stehen.

5. Schaltgeräteinheit nach einem der vorangehenden Ansprüche, **dadurch gekennzeichnet, daß** das erste Betätigungselement als Drehwippe (3) ausgeführt ist.

## Claims

1. Switchgear unit having a switching device with a first actuating element (3) and a leading auxiliary switch (2) with a second actuating element (5) coupled to the switching device (1), **characterised in that** the second actuating element is designed as a slide (5) having a gate (14) which engages with a reversing lever (13) and determines the position of the reversing lever (13) in operation of the slide (5) so that in a first actuating phase of the slide (5), the reversing lever (13) brings a contact carrier (11) which is in operative connection with it into the ON position of moving contacts (12) with fixed contacts (10) of the leading auxiliary switch (2), and in a subsequent second operating phase of the slide (5), the ON position of the reversing lever (13) is maintained, while at the same time the slide (5) actuates the first actuating element (3).

2. Switchgear unit according to Claim 1, **characterised in that** the direction of the actuation of the slide (5) has a first component parallel to the mounting wall of the auxiliary switch (2).

3. Switchgear unit according to Claim 1 or 2, **characterised in that** the direction of actuation of the slide (5) has a component in a plane parallel to the front wall (8) of the switching device (1).

4. Switchgear unit according to one of the preceding claims, **characterised in that** the gate (14) of the slide (5) travels through two contour sections (15, 16) in the actuating phases, which form an angle of 80° to 100° to one another.

5. Switchgear unit according to one of the preceding claims, **characterised in that** the first actuating element is designed as a rocker (3).

## Revendications

1. Unité à appareil de commutation comprenant un appareil de commutation ayant un premier élément (3) d'actionnement et un commutateur (2) auxiliaire en avance couplé sur l'appareil (1) de commutation et ayant un deuxième élément (5) d'actionnement, **caractérisé en ce que** le deuxième élément d'actionnement est réalisé sous la forme d'un coulisseau (5) ayant une coulisse (14) qui est en prise avec un levier (13) de renvoi et qui détermine, lors de l'actionnement du coulisseau (5), la position du levier (13) de renvoi, de façon que le levier (13) de renvoi mette un porte-contact (11) qui coopère avec lui, dans une première phase d'actionnement du coulisseau (5), dans la position fermée de contacts (12) mobiles avec des contacts (10) fixes du commutateur auxiliaire en avance et, dans une seconde phase d'actionnement suivante du coulisseau (5), conserve la position fermée du levier (13) de renvoi et en même temps le coulisseau (5) actionne le premier élément (3) d'actionnement.

2. Unité à appareil de commutation suivant la revendication 1, **caractérisée en ce que** la direction d'actionnement du coulisseau (5) a une première composante parallèle à la paroi de montage du commutateur (2) auxiliaire.

3. Unité à appareil de commutation suivant la revendication 1 ou 2, **caractérisée** en que la direction d'actionnement du coulisseau (5) a une composante dans un plan parallèle à la paroi (8) avant de l'appareil (1) de commutation.

4. Unité à appareil de commutation suivant l'une des revendications précédentes, **caractérisée en ce que** la coulisse (14) du coulisseau (5) a deux tronçons (15, 16) de contour parcourus dans les phases d'actionnement, qui font entre elles un angle de 80 à 100°.

5. Unité à appareil de commutation suivant l'une des revendications précédentes, **caractérisée en ce que** le premier élément d'actionnement est réalisé en bascule (3).
